# EUROPÄISCHE PATENTSCHRIFT

(11) **EP 1 587 343 B1**
(45) Veröffentlichungstag und Bekanntmachung des Hinweises auf die Patenterteilung: **14.05.2008**
(21) Anmeldenummer: 05102267.1
(22) Anmeldetag: 22.03.2005
(51) Int. Cl.: H04R 25/00

(54) **Hörgerät**
Hearing-aid
Prothèse auditive

(30) Priorität: 13.04.2004 DE 102004017832
(43) Veröffentlichungstag der Anmeldung: 19.10.2005
(73) Patentinhaber: Siemens Audiologische Technik GmbH, 91058 Erlangen (DE)
(72) Erfinder: Fischer, Thomas, 91052, Erlangen (DE); Krämer, Wolfgang, 91056, Erlangen (DE); Rückerl, Gottfried, 90461, Nürnberg (DE)
(74) Vertreter: Maier, Daniel Oliver

(56) Entgegenhaltungen:
- EP-A- 1 326 302
- EP-A- 1 389 035
- EP-A- 1 465 457
- US-A- 4 912 769

## Beschreibung

Die vorliegende Erfindung betrifft ein Hörgerät mit einem Gehäuse und einer HF-Antenne und/oder elektrischen Spule zur elektromagnetischen Energie- und/oder Datenübertragung.

Grundsätzlich ist man bestrebt, Hörgeräte möglichst klein zu gestalten. Andererseits sollen zur Erhöhung der Funktionalität des Hörgeräts möglichst viele Elektronikkomponenten in dem Hörgerät untergebracht werden. Daher ist die Miniaturisierung bzw. Ausstattung von Hörgeräten unter anderem durch die Abmessungen von beispielsweise Telefonspulen, Akku-Ladespulen oder HF-Antennen zur drahtlosen Kommunikation limitiert.

Gleichzeitig wird versucht, die notwendigen Komponenten, wie z. B. Spulen, mit den gewünschten Eigenschaften soweit wie möglich zu verkleinern, so dass sie im Gerät nur wenig Einbauraum benötigen. So werden beispielsweise HF-Antennen verwendet, die in die Leiterplatten der Hörgeräteelektronik integriert sind. Derartige auf Leiterplatten gedruckte Antennen sind beispielsweise aus dem WHITE PAPER "λ/4 printed monopole antenna for 2.45GHz" von Nordic VLSI ASA, Februar 2003 bekannt.

Des Weiteren sind aus den Druckschriften US 4,495,917 und US 6,272,382 implantierbare Hörgeräte mit Induktionsspulen bekannt. In beiden Fällen sind die Spulen in eine Vergussmasse am Außenumfang des jeweiligen Hörgeräts eingebettet. Dabei ist jeweils ein klassischer Spulenaufbau mit mehreren Windungen in zahlreichen Ebenen gegeben.

Aus der Druckschrift DE 101 15 896 A1 ist ein Hörgerätesystem mit einem programmierbaren Hörgerät und einer Sende- und Empfangseinheit bekannt. Im Gehäuse des Hörgeräts ist für die Sende- und Empfangseinheit eine Antenne angeordnet.

Des Weiteren ist aus der Druckschrift DE 34 43 907 eine Hörerkapsel für Hörbehinderte mit einer Induktionsspule bebekannt. Die Induktionsspule ist mit einem Flansch an der Hörerkapsel befestigt.

Nachteilig an den bekannten Spulen ist, dass sie nach wie vor verhältnismäßig viel Einbauraum benötigen.

Die Aufgabe der vorliegenden Erfindung besteht somit darin, den für Spulen von Hörgeräten notwendigen Einbauraum weiter zu verkleinern.

Erfindungsgemäß wird diese Aufgabe gelöst durch ein Hörgerät mit einem Gehäuse und einer HF-Antenne und/oder elektrischen Spule zur elektromagnetischen Energie- und/oder Datenübertragung, wobei die HF-Antenne und/oder die elektrische Spule im Material des Gehäuses oder an dem Gehäuse als elektrisch leitende Schicht ausgebildet ist.

Durch das erfindungsgemäße Anbringen einer aus einer leitenden Schicht gebildeten Spule an das Hörgerätegehäuse bzw. deren Integration in ein Gehäuse kann das Gesamtvolumen eines Hörgeräts weiter verkleinert werden. Für manche Hörgeräte wird hierdurch erst die Möglichkeit eröffnet, ein HF-System zu integrieren.

Vorzugsweise ist die elektrisch leitende Schicht durch eine Metallisierung, die nachträglich strukturiert wurde, gebildet. Dadurch kann der Metallisierungsprozess des Hörgerätsgehäuses sehr einfach gestaltet werden.

Es kann aber auch vorteilhaft sein, die elektrisch leitende Schicht als strukturierte Metallschicht an der Innen- oder Außenseite des Gehäuses aufzubringen. Dadurch kann ein unter Umständen aufwändiger Strukturierungsprozess vermieden werden.

Eine weitere Variante für die Herstellung einer Antenne oder Spule in Form einer elektrisch leitenden Schicht besteht darin, die elektrisch leitende Schicht in das Gehäuse einzugießen. Damit ist die Spule bzw. Antenne sicher gegen mechanische Einflüsse von außen geschützt.

Die elektrisch leitende Schicht kann des Weiteren aus einem leitenden Kunststoffmaterial bestehen. Dadurch können bei der Herstellung der Spule bzw. Antenne die üblichen Kunststoffherstellungsprozesse Verwendung finden.

Die Antenne oder Spule kann ferner dadurch gebildet sein, dass in oder an dem Gehäuse mehrere Lagen der elektrisch leitenden Schicht übereinander angeordnet sind. Auf diese Weise lässt sich den räumlichen Gegebenheiten noch weiter Rechnung tragen, insbesondere wenn hohe Induktivitäten gefordert sind.

Die Spule kann außerdem als ein das Gehäuse um dessen Längsachse umlaufender Leiter ausgebildet sein. Bei HdO-Hörgeräten hat dies beispielsweise den Vorteil, dass eine derartige, parallel zur Ohrmuschel ausgerichtete Spule gut als Telefonspule verwendet werden kann. Eine derartige, das Gehäuse umlaufende Spule kann auch dann verwendet werden, wenn das Gehäuse längsgeteilt ist. In diesem Fall wird die wendelförmige Spule durch das Zusammensetzen der Gehäusehälften gebildet. Auch jede andere Leiterstruktur kann sich über beide Gehäusehälften erstrecken.

Die vorliegende Erfindung wird nun anhand der beigefügten Zeichnungen näher erläutert, in denen zeigen:
- FIG 1: ein HdO-Hörgerät mit einer Antenne gemäß einer ersten Ausführungsform;
- FIG 2: ein HdO-Hörgerät mit einer Antenne gemäß einer zweiten Ausführungsform; und
- FIG 3: ein IdO-Hörgerät mit einer Antenne gemäß einer dritten Ausführungsform der vorliegenden Erfindung.

Die nachfolgend näher geschilderten Ausführungsbeispiele stellen bevorzugte Ausführungsformen der vorliegenden Erfindung dar.

Entsprechend der vorliegenden Erfindung wird ein in beliebiger Form strukturierter Leiter auf dem Hörgerätegehäuse aufgebracht. Vorzugsweise erfolgt dies an der Innenseite des Hörgerätegehäuses, um Beschädigungen der Leiterstruktur durch äußere Einflüsse zu vermeiden. Die Leiterstruktur kann aber auch auf der Außenseite des Hörgerätegehäuses angebracht werden, wobei es sich dann empfiehlt, eine Schutzschicht darüber aufzutragen.

Ein Beispiel einer erfindungsgemäßen am Hörgerätegehäuse gebildeten HF-Antenne ist in FIG 1 dargestellt. Die L-förmige HF-Antenne HA ist als Metallschicht auf dem HdO-Hörgerätegehäuse HG aufgebracht. Je nach bevorzugter Herstellungsart ist die HF-Antenne HA als vorgeformtes Foliengebilde auf das Hörgerätegehäuse HG aufgebracht oder durch nachträgliches Strukturieren einer Metallisierung des Hörgerätegehäuses HG gebildet. Alternativ kann die HF-Antenne HA, wie bereits erwähnt, als leitende Kunststoffschicht während des Spritzgießens des Hörgerätegehäuses HG in der gewünschten Form gebildet werden.

Ein weiteres Ausführungsbeispiel eines erfindungsgemäßen Hörgeräts ist in FIG 2 wiedergegeben. Die dort dargestellte Spule SU besitzt wendelförmigen Charakter und wendet sich um das Gehäuse, das auch in dieser FIG 2 als HdO-Hörgerätegehäuse HG dargestellt ist. Konkret ist die Spule SU in einem Gehäuseabschnitt ausgebildet und die Achse der Spule SU entspricht der Längsachse dieses Gehäuseabschnitts. Dabei kann die "Achse" bzw. "Längsachse" wie im vorliegenden Fall auch gekrümmt sein.

Eine dritte Ausführungsform der vorliegenden Erfindung ist in FIG 3 skizziert. Dabei ist eine spiralförmige Antenne SI an der nach außen weisenden Seite eines IdO-Hörgerätegehäuses IG angebracht. Dieses Hörgerätegehäuse IG könnte aber auch beispielsweise mit einer wie in FIG 2 dargestellten spulenförmigen Antenne in dem konischen Gehäusebereich ausgestattet sein. Umgekehrt kann natürlich auch ein HdO-Gehäuse mit einer spiralförmigen Antenne versehen sein.

Durch eine geeignete Wahl der Leitergeometrie kann das durch die Leiterschicht erzeugte Bauelement an die jeweilige Anwendung optimal angepasst werden. So lässt sich dadurch der Gewinn, die Richtwirkung und die Impedanz in entsprechender Weise beeinflussen. Daneben können auch mehrere Lagen der Leiterschicht innerhalb der Schalenschicht übereinander gelegt werden, um das Gehäusematerial als Dielektrikum zu nutzen.

## Patentansprüche

1. Hörgerät mit
- einem Gehäuse (HG, IG) und
- einer HF-Antenne und/oder elektrischen Spule (HA, SI, SU) zur elektromagnetischen Energie- und/oder Datenübertragung,**dadurch gekennzeichnet, dass**
- die HF-Antenne und/oder die elektrische Spule (HA, SI, SU) im Material des Gehäuses oder an dem Gehäuse (HG, IG) als elektrisch leitende Schicht ausgebildet ist.

2. Hörgerät nach Anspruch 1, wobei die leitende Schicht durch eine Metallisierung, die nachträglich strukturiert wurde, gebildet ist.

3. Hörgerät nach Anspruch 1, wobei die elektrisch leitende Schicht als strukturierte Metallschicht an der Innen- oder Außenseite des Gehäuses (HG, IG) aufgebracht ist.

4. Hörgerät nach Anspruch 1, wobei die elektrisch leitende Schicht in das Gehäuse (HG, IG) eingegossen ist.

5. Hörgerät nach Anspruch 1, wobei die elektrisch leitende Schicht aus einem leitenden Kunststoffmaterial besteht.

6. Hörgerät nach einem der vorhergehenden Ansprüche, wobei in oder an dem Gehäuse (HG, IG) mehrere Lagen der elektrisch leitenden Schicht übereinander angeordnet sind.

7. Hörgerät nach einem der vorhergehenden Ansprüche, wobei die Spule (SU) als ein einen Gehäuseabschnitt um dessen Längsachse umlaufender Leiter ausgebildet ist.

8. Hörgerät nach Anspruch 7, wobei das Gehäuse längsgeteilt ist und an oder in jeder Gehäusehälfte ein Teil der Antennen- bzw. Spulenleiterschicht ausgebildet ist.

## Claims

1. Hearing device with
- a housing (HG, IG) and
- an RF antenna and/or electrical coil (HA, SI, SU) for electromagnetic energy and/or data transmission,
**characterized in that**
- the RF antenna and/or the electrical coil (HA, SI, SU) is formed as an electrically conducting layer in the material of the housing or on the housing (HG, IG).

2. Hearing device according to claim 1, the conducting layer being formed by a metallization which has subsequently been patterned.

3. Hearing device according to claim 1, the electrically conducting layer being applied as a patterned metal layer to the inside or the outside of the housing (HG, IG).

4. Hearing device according to claim 1, the electrically conducting layer being cast into the housing (HG, IG).

5. Hearing device according to claim 1, the electrically conducting layer consisting of a conducting plastic material.

6. Hearing device according to one of the preceding claims, a number of levels of the electrically conducting layer being arranged one on top of the other in or on the housing (HG, IG) .

7. Hearing device according to one of the preceding claims, the coil (SU) being formed as a conductor running around a portion of the housing, about its longitudinal axis.

8. Hearing device according to claim 7, the housing being divided longitudinally and part of the conductor layer of the antenna or coil being formed on or in each half of the housing.

## Revendications

1. Prothèse auditive comprenant
- un boîtier (HG, IG) et
- une antenne HF et/ou une bobine électrique (HA, SI, SU) pour la transmission électromagnétique d'énergie et/ou de données,
**caractérisée en ce que**
- l'antenne HF et/ou la bobine électrique (HA, SI, SU) est réalisée sous la forme d'une couche électriquement conductrice dans la matière du boîtier ou sur le boîtier (HG, IG).

2. Prothèse auditive selon la revendication 1, dans laquelle la couche conductrice est formée d'une métallisation qui a été structurée après coup.

3. Prothèse auditive selon la revendication 1, dans laquelle la couche électriquement conductrice est disposée sur le côté intérieur ou extérieur du boîtier (HG, IG), sous la forme d'une couche métallique structurée.

4. Prothèse auditive selon la revendication 1, dans laquelle la couche électriquement conductrice est moulée dans le boîtier (HG, IG).

5. Prothèse auditive selon la revendication 1, dans laquelle la couche électriquement conductrice est en une matière plastique conductrice.

6. Prothèse auditive selon l'une des revendications précédentes, dans laquelle plusieurs strates de la couche électriquement conductrice sont disposées les unes sur les autres dans ou sur le boîtier (HG, IG).

7. Prothèse auditive selon l'une des revendications précédentes, dans laquelle la bobine (SU) est réalisée sous la forme d'un conducteur entourant une portion de boîtier autour de son axe longitudinal.

8. Prothèse auditive selon la revendication 7, dans laquelle le boîtier est fendu longitudinalement et une partie de la couche conductrice d'antenne ou de bobine est réalisée sur ou dans chaque moitié de boîtier.
